# EUROPÄISCHE PATENTSCHRIFT

(11) **EP 4 231 466 B1**
(45) Veröffentlichungstag und Bekanntmachung des Hinweises auf die Patenterteilung: **22.05.2024**
(21) Anmeldenummer: 23152991.8
(22) Anmeldetag: 24.01.2023
(51) Int. Cl.: H01R 13/6582, H01R 24/40

(54) **STECKVERBINDER UND STECKVERBINDERSYSTEM**
CONNECTOR AND CONNECTOR SYSTEM
CONNECTEUR ET SYSTÈME DE CONNECTEUR

(30) Priorität: 22.02.2022 DE 102022104151
(43) Veröffentlichungstag der Anmeldung: 23.08.2023
(73) Patentinhaber: MD Elektronik GmbH, 84478 Waldkraiburg (DE)
(72) Erfinder: Kirschner, Thomas, 84546 Egglkofen (DE)

(56) Entgegenhaltungen:
- EP-A1- 3 930 110
- WO-A1-2017/144072
- WO-A1-2018/197641
- US-B1- 7 070 440

## Beschreibung

### Technisches Gebiet

Die Erfindung betrifft einen Steckverbinder und ein Steckverbindersystem zur Übertragung von Hochfrequenzsignalen.

### Stand der Technik

Steckverbindungen, insbesondere Koaxialsteckverbindungen, die gewöhnlich einen Buchs- und einen Stiftkontakt umfassen, können zur Übertragung von Hochfrequenzsignalen verwendet werden. Bei Steckverbindungen zur Übertragung von Hochfrequenzsignalen, insbesondere im Automobilbereich, ist es von Bedeutung eine dauerhaft zuverlässige Verbindung zwischen korrespondierenden Kontakten zu gewährleisten. Schwankungen in der Kontaktierung können zu verminderten Übertragungseigenschaften bis hin zu Kontaktabbrüchen führen.

Die Druckschrift US 7,070,440 B1 betrifft einen Koaxialkabelverbinder. Der Koaxialkabelverbinder umfasst eine äußere Buchse bzw. einen Kontakt, wobei die Buchse so gebildet ist, dass sie einen Stecker (männlichen Steckverbinder) aufnehmen kann, der mit der Buchse zusammenpasst. Der Kontakt weist ein Ringelement mit einer inneren ringförmigen Oberfläche auf. Ein erstes Ende des Ringelements ist so bemessen, dass es ein dielektrisches Element aufnehmen kann. Federfinger erstrecken sich von dem Ringelement zur Aufnahme des Steckers durch ein zweites Ende.

Die Kontaktierung mittels Federfingern oder Federlaschen, die für gewöhnlich einseitig an einem Grundkörper angebunden sind und an einem freien Ende auf der Stift- bzw. Steckerseite kontaktieren, hat zumindest den Nachteil, dass durch mechanische Beanspruchung des Steckverbinders, insbesondere durch Schrägzug, eine bleibende Verformung der Federlaschen nicht ausgeschlossen ist. Die bleibende Verformung kann von veränderten Hochfrequenzeigenschaften bis hin zur Kontaktunterbrechung führen.

### Beschreibung der Erfindung

Es ist daher eine Aufgabe der vorliegenden Erfindung Mittel für eine Steckverbindung mit verbesserter Kontaktierung bereitzustellen.

Die oben genannte Aufgabe wird durch einen Steckverbinder nach Anspruch 1 und ein Steckverbindersystem nach Anspruch 10 gelöst. Weitere vorteilhafte Ausgestaltungsformen der Erfindung lassen sich den Unteransprüchen, der Beschreibung sowie den Zeichnungen entnehmen.

Insbesondere wird die oben genannte Aufgabe gelöst durch einen Steckverbinder zur Übertragung von Hochfrequenzsignalen aufweisend einen Innenleiterkontakt, einen Außenleiterkontakt, und einen Isolator, der zwischen dem Innenleiterkontakt und dem Außenleiterkontakt angeordnet ist, eine Aufnahme, die durch den Außenleiterkontakt gebildet ist, und in der ein Gegensteckverbinder zum Einrichten einer Verbindung zwischen Steckverbinder und Gegensteckverbinder anordbar ist, einen Fangkorb, der in der Aufnahme angeordnet ist und eine Kontaktierung zwischen dem Außenleiterkontakt und dem verbundenen Gegensteckverbinder herstellen kann, wobei der Fangkorb einen Grundkörper und zumindest ein Federelement mit einem ersten und einem zweiten freien Ende umfasst, und das zumindest eine Federelement über Torsionsstege mit dem Grundkörper verbunden ist, so dass das zumindest eine Federelement beim Verbinden von Steckverbinder und Gegensteckverbinder kippen kann, und das erste und das zweite freie Ende auf den Gegensteckverbinder drücken können.

Die vorliegende Erfindung hat den Vorteil, dass der Steckverbinder auch bei einer mechanischen Beanspruchung, insbesondere beim Auftreten von Querzugkräften, lediglich einen geringen oder keinen Verlust der Kontaktierungskraft aufweist. Insbesondere erreicht die vorliegende Erfindung eine konstante Kontaktierungskraft, da sich aufgrund der Kippbewegung das erste und zweite freie Ende bzw. der jeweilige erste und zweite Kontaktpunkt gegenseitig stützen. Durch das Kippen wird eine Klammerwirkung des ersten und zweiten freien Endes bzw. des Federelements auf den Gegensteckverbinder ausgeübt. Die Kippbewegung umfasst dabei auch eine Dreh- und/oder Schwenkbewegung. Darüber hinaus erhöhen die zwei freien Enden die Kontaktpunkte am Gegensteckverbinder und bilden eine Art Redundanz.

Bevorzugt umfasst der Fangkorb zwei, bevorzugt quer zu einer Einführrichtung des Gegensteckverbinders, gegenüberliegende Torsionsstege an dem zumindest einen Federelement und/oder die Torsionsstege in der Einführrichtung sind mittig an dem zumindest einen Federelement angeordnet. Die Anbindung der Federelemente, oder auch Federlaschen genannt, über Torsionsstege in der Mitte bietet mehr Flexibilität. Durch zwei gegenüberliegende und/oder mittig angeordnete Torsionsstege wird weiterhin eine gleichverteilte Kippbewegung erreicht. Wenn die Torsionsstege quer, insbesondere senkrecht, zur Einführ- oder Steckrichtung des Gegensteckverbinders ausgerichtet sind, können sie sich entlang der Querrichtung verdrehen bzw. eine Torsion bewirken, was wiederum eine Kipp- oder Drehbewegung des zumindest einen Federelements längs zur Steckrichtung ermöglicht bzw. bewirkt.

Bevorzugt weist das zumindest eine Federelement entlang der Einführrichtung eine gebogene, insbesondere eine S-Form, auf, so dass das zumindest eine Federelement zumindest einen ersten und einen separaten zweiten Kontaktpunkt mit dem verbundenen Gegensteckverbinder bilden kann. Durch die Kipp- bzw. Drehbewegung der mittigen Anbindung über die Torsionsstege und durch die gebogene Form der Federelemente werden zumindest zwei räumlich getrennte Kontakt- bzw. Kontaktierungspunkte erzeugt. Einzelne Kontaktpunkte bilden definierte und in ihre Größe weitestgehend gleichbleibende Kontaktierungen, so dass gleichbleibende Übertragungseigenschaften gewährleistet werden können. Kleinere Kontaktflächen erhöhen zudem den (An-) Druck und verbessern somit die Kontaktierung.

Bevorzugt weist der Steckverbinder weiterhin eine Aufnahmeöffnung über die der Gegensteckverbinder in die Aufnahme eingeführt werden kann auf, wobei das erste freie Ende des zumindest einen Federelements der Aufnahmeöffnung zugewandt ist und sich, wenn kein Gegensteckverbinder mit dem Steckverbinder verbunden ist, quer zur Einführrichtung radial nach außen neigt, und/oder das zweite freie Ende des zumindest einen Federelements der Aufnahmeöffnung abgewandt ist und sich, wenn kein Gegensteckverbinder mit dem Steckverbinder verbunden ist, quer zur Einführrichtung radial nach innen neigt. Die nach außen geneigte Form des ersten freien Endes vergrößert den Aufnahmebereich und vereinfacht die Aufnahme des Gegensteckverbinders in dem Steckverbinder bzw. dem Fangkorb. Die nach innen geneigte Form des zweiten freien Endes bildet einen Hebel, der durch die Einführbewegung des Gegensteckverbinders leicht betätigt werden kann. Insgesamt bietet die Struktur mehr Flexibilität der Federelemente bei einer Schiefstellung des Gegensteckverbinders, der bevorzugt als Stiftkontakt ausgebildet ist. Die Gefahr einer (dauerhaften) Verformung der Federelemente ist gering.

Bevorzugt umfasst das Kippen des zumindest einen Federelements eine Kippbewegung um eine Kippachse, die quer, insbesondere senkrecht, zur Einführrichtung ausgerichtet ist. Durch das Kippen wird eine konstante Kontaktierungskraft erzeugt, da sich die Kontaktpunkte gegenseitig stützen. Weiterhin drücken sowohl das erste als auch das zweite freie Ende gleichzeitig auf den Gegensteckverbinder, was die Kontaktierung stabiler macht.

Bevorzugt umfasst die Kippbewegung einen Kippwinkel von weniger als 20°, bevorzugt weniger als 15°, und am bevorzugtesten weniger als 10° gegenüber einer Längsachse in Einführrichtung. Die Kippbewegung wird im Wesentlichen klein gehalten. Durch die geringen Kippwinkel werden die Torsionsstege weniger belastet als bei größeren Kippwinkeln. Durch die geringere Belastung wird die Haltbarkeit der Torsionsstege sowie des Fangkorbs insgesamt erhöht.

Bevorzugt ist der Fangkorb einstückig ausgebildet. Der Fangkorb ist bevorzugt aus einem metallischen Material durch Stanzen und/oder Umformen, insbesondere als ein Stanzteil oder ein Tiefziehteil, hergestellt. Durch die Art der Herstellung ist der Fangkorb belastbar und es können große Stückzahlen preisgünstig hergestellt werden. Gleichzeitig weist der Fangkorb einen stabilen Grundkörper auf.

Bevorzugt ist der Außenleiterkontakt geschlossen, so dass das zumindest eine Federelement an einer Innenseite des Außenleiterkontakts gestützt wird. Durch das Abstützen des zumindest einen Federelements am Außenleiterkontakt wird ein Verbiegen, und insbesondere auch ein Überbiegen, des Federelements nach außen verhindert.

Bevorzugt bleibt das zumindest eine Federelement beim Verbinden von Steckverbinder und Gegensteckverbinder formstabil. Die Formstabilität des Federelements hat den Vorteil, dass die Übertragungseigenschaften von Hochfrequenzsignalen am Federelement im Wesentlichen konstant bleiben und insbesondere nicht durch mechanische Verformungen am Federelement verschlechtert werden können.

Bevorzugt ist der Außenleiterkontakt als ein Fangkorb ausgebildet. Dies hat den Vorteil, dass ein direkter Kontakt, d.h. ohne einen separaten Fangkorb, zwischen Außenleiter und eingeführtem Gegensteckverbinder mit den oben genannten Vorteilen eines Fangkorbs möglich ist.

Die oben genannten Probleme werden weiterhin insbesondere gelöst durch ein Steckverbindersystem zur Übertragung von Hochfrequenzsignalen aufweisend einen Steckverbinder und einen Gegensteckverbinder, der mit dem Steckverbinder verbunden werden kann.

Die folgende Beschreibung von Ausführungsbeispielen erfolgt unter Bezugnahme auf die begleitenden Figuren. Dabei zeigen:
- Fig. 1: eine perspektivische Ansicht einer Ausführungsform eines Steckverbinders;
- Fig. 2: eine perspektivische Ausführungsform eines Fangkorbs;
- Fig. 3: eine Querschnittsansicht entlang einer Einführrichtung von einem Gegensteckverbinder und dem Fangkorb aus Fig. 2 zu Beginn eines Einführvorgangs; und
- Fig. 4: die Querschnittsansicht aus Fig. 3 in einem fortgeschrittenen Stadium des Einführvorgangs.

Im Folgenden werden Ausführungsbeispiele im Detail mit Bezug auf die Figuren beschrieben.

Fig. 1 zeigt ein Ausführungsbeispiel eines Steckverbinders 1, der zumindest einen Innenleiterkontakt 2, einen Außenleiterkontakt 4, und einen Isolator 6 aufweist. Der Innenleiterkontakt 2 und der Außenleiterkontakt 4 werden verwendet, um in bekannter Weise Hochfrequenzsignale zu einem an dem Steckverbinder 1 verbindbaren Gegensteckverbinder 20 zu übertragen. Der Isolator 6 ist zwischen Innenleiterkontakt 2 und Außenleiterkontakt 4 angeordnet und umfasst ein Dielektrikum. Der Steckverbinder 1 ist bevorzugt als ein weiblicher Steckverbinder bzw. eine Buchse ausgebildet.

Der in Fig. 1 dargestellte Steckverbinder 1 kann von einem Gehäuse umgeben sein bzw. in diesem angeordnet sein. Das Gehäuse kann verschiedene Formen aufweisen. In der Verwendung ist der Steckverbinder 1 an einem freien Ende eines Leiters, wie einem Koaxialkabel, befestigt.

Auf einer Seite, die dem befestigbaren Leiter abgewandt ist, weist der Steckverbinder 1 eine Aufnahme 8 auf. Die Aufnahme 8 ist in der in Fig. 1 dargestellten Ausführungsform durch den Außenleiterkontakt 4 gebildet. Die Aufnahme 8 ist eingerichtet einen passenden Gegensteckverbinder 20 mit dem Steckverbinder 1 zu verbinden. Über die Form der Aufnahme 8 und/oder des (nicht gezeigten) Gehäuses können passende Gegensteckverbinder 20 vorbestimmt werden. In dem dargestellten Ausführungsbeispiel weisen die Aufnahme 8 und der Gegensteckverbinder 20 eine Zylinderform auf. In alternativen Ausführungsformen können andere Geometrien, wie rechteckig, für die Aufnahme 8 und den Gegensteckverbinder 20 verwendet werden.

Die Aufnahme 8 weist an ihrem freien Ende eine Aufnahmeöffnung 9 auf. Über die Aufnahmeöffnung 9 kann der Gegensteckverbinder 20 in die Aufnahme 8 eingeführt werden. Der Gegensteckverbinder 20 kann bis zu einem Anschlag in den Steckverbinder 1 bzw. die Aufnahme 8 eingeführt werden. Der Anschlag kann am (nicht gezeigten) Gehäuse, an der Aufnahmeöffnung 9 und/oder an einem der Aufnahmeöffnung gegenüberliegendem Ende der Aufnahme 8 gebildet sein. Liegt der Gegensteckverbinder 20 an dem Anschlag an, ist der Gegensteckverbinder 20 vollständig mit dem Steckverbinder 1 verbunden. Beim Verbinden umschließt zumindest ein Teil des Außenleiterkontakts 4 den Gegensteckverbinder 20 von außen. Die Aufnahme 8 ist in dem beschriebenen Ausführungsbeispiel so dimensioniert, dass zwischen einer Innenwandung des Außenleiterkontakts 4 bzw. der Aufnahme 8 und dem Gegensteckverbinder 20 ein Fangkorb 10 angeordnet werden kann.

In dem in Fig. 1 dargestellten Ausführungsbeispiel ist der Fangkorb 10 innerhalb der Aufnahme 8 angeordnet. Der Fangkorb 10 ist als ringförmiges Element ausgebildet und erstreckt sich in der Aufnahme 8 entlang der Innenwandung der Aufnahme 8. Wenn der Gegensteckverbinder 20 in dem Steckverbinder 1 bzw. der Aufnahme 8 angeordnet ist, befindet sich der Fangkorb 10 zwischen dem Außenleiterkontakt 4 und dem Gegensteckverbinder 20. Der Fangkorb 10 kann über Befestigungsmittel in der Aufnahme 8, insbesondere drehsicher, befestigt sein. Beim Lösen der Verbindung zwischen Steckverbinder 1 und Gegensteckverbinder 20 verbleibt der Fangkorb 10 in der Aufnahme 8.

In dem in Fig. 1 dargestellten Ausführungsbeispiel sind der Außenleiterkontakt 4 und der Fangkorb 10 als separate Bauteile dargestellt. In einem alternativen Ausführungsbeispiel kann der Außenleiterkontakt 4 als Fangkorb 10 gebildet sein. Das einstückig ausgebildete Außenleiterkontakt-Fangkorb-Bauteil könnte aus einem Stanz-Biegebauteil hergestellt werden. Eine Abstützwirkung der Federelemente 12 von außen wäre bei diesem Ausführungsbeispiel durch ein umgebendes Gehäuse möglich bzw. könnte weggelassen werden.

Fig. 2 zeigt ein Ausführungsbeispiel eines Fangkorbs 10. Der Fangkorb 10 weist einen Grundkörper 11 und zumindest ein Federelement 12, in der dargestellten Ausführungsform drei Federelemente 12, auf. Die Anzahl an Federelementen 12 kann variieren. Bevorzugt variiert die Anzahl in alternativen Ausführungsbeispielen zwischen eins und vier Federelementen. Die Federelemente 12 dienen zur Kontaktierung zwischen Außenleiterkontakt 4 und verbundenem Gegensteckverbinder 20. Die Federelemente 12 sind für die Kontaktierung beweglich gelagert. Insbesondere sind die Federelemente 12 über Torsionsstege 14 am Grundkörper 11 befestigt. Die Torsionsstege 14 erlauben eine Verdrehung, so dass die daran befestigten Federelemente 12 gekippt werden können. Jedes Federelement 12 ist bevorzugt über zwei Torsionsstege 14 am Grundkörper 11 befestigt. Die bevorzugt zwei Torsionsstege 14 sind bevorzugt quer zu einer Einführrichtung X des Gegensteckverbinders 20 ausgerichtet, so dass ein Kippen der Federelemente 12 möglich ist. Die bevorzugt zwei Torsionsstege 14 bilden eine Kippachse K, um die das jeweilige Federelement 12 kippen kann. Der Hub erfolgt in radialer Richtung zu einer Längsachse A entlang der Einführrichtung X. Die Höhe des Hubs der Kippbewegung bestimmt sich aus dem Weg, um den der Gegensteckverbinder 20 das jeweilige Federelement 12 beim Verbinden bewegt. Für eine gleichmäßige Hub- oder Kippbewegung sind die Torsionsstege 14, insbesondere in Einführrichtung X, mittig an jedem Federelement 12 angeordnet.

In der beschriebenen Ausführungsform weisen die Federelemente 12 eine gebogene Form, insbesondere eine S-Form, in Einführrichtung X auf. Durch die gebogene Form ist es möglich, dass jedes Federelement 12 zumindest einen ersten und einen separaten zweiten Kontaktpunkt P1, P2 mit dem verbundenen Gegensteckverbinder 20 bilden kann. Weiterhin neigt sich das erste freie Ende 16 jedes Federelements 12, das der Aufnahmeöffnung 9 zugewandt ist, wenn kein Gegensteckverbinder 20 mit dem Steckverbinder 1 verbunden ist, quer zur Einführrichtung X radial nach außen und/oder es neigt sich das zweite freie Ende 18 jedes Federelements 12, das der Aufnahmeöffnung 9 abgewandt ist, wenn kein Gegensteckverbinder 20 mit dem Steckverbinder 1 verbunden ist, quer zur Einführrichtung X radial nach innen. Die nach Außen geneigten ersten freien Enden 16 vergrößern dadurch den Aufnahmebereich für den (noch nicht eingeführten oder verbundenen) Gegensteckverbinder 20 und erleichtern dadurch das Einführen bzw. Verbinden. Die nach innen geneigten zweiten freien Enden 18 verursachen beim Verbinden die Kippbewegung der Federelemente 12 und bewirken die Kontaktierung der ersten und zweiten freien Enden 16, 18 am Gegensteckverbinder 20.

Eine Neigungsachse N, die zwischen dem ersten und zweiten freien Ende 16, 18 eines Federelements 12 verläuft, weist im Grundzustand, wenn kein Gegensteckverbinder 20 in den Fangkorb 10 eingeführt ist, einen Neigungswinkel α auf. Der Neigungswinkel α umfasst bevorzugt weniger als 20°, bevorzugter weniger als 15°, und am bevorzugtesten weniger als 10° gegenüber der Längsachse A entlang der Einführrichtung X (s. Fig. 3).

Der Fangkorb 10 mit dem Grundkörper 11, das zumindest eine Federelement 12 und den Torsionsstegen 14 ist bevorzugt einstückig ausgebildet. Der Fangkorb 10 kann aus einem (Zink-) Druckgussteil oder Edelstahl oder einem anderen Material bevorzugt durch Stanzen und/oder Umformen gebildet sein. Insbesondere sind für eine gleichbleibende Kontaktierung die Federelemente 12 formstabil gebildet, d.h. die Federelemente 12 ändern ihre Form beim Verbinden des Gegensteckverbinders 20 mit dem Steckverbinder 1 nicht.

Figs. 3 und 4 zeigen eine Ausführungsform des Einführ- oder Steckvorgangs des Gegensteckverbinders 20 in den Fangkorb 10. Beim Verbinden wird der Gegensteckverbinder 20, der Steckverbinder 1 oder beide im Wesentlichen entlang der Einführrichtung X bewegt, so dass der Gegensteckverbinder 20 über die Aufnahmeöffnung 9 in die Aufnahme 8 gelangt. Der Gegensteckverbinder 20 weist insbesondere einen Außenkontakt 22 und einen Innenkontakt 24 auf, die entsprechend mit dem Außenleiterkontakt 4 bzw. Innenleiterkontakt 2 am Steckverbinder 1 verbunden werden können, um Hochfrequenzsignale zu übertragen.

Zu Beginn des Einführvorgangs, wie in Fig. 3 dargestellt, befinden sich die Federelemente 12 und ihre jeweiligen Torsionsstege 14 im Grundzustand. Im Grundzustand sind die Torsionsstege 14 nicht verdreht und jedes Federelement 12 weist einen Neigungswinkel α auf. Wie bereits beschrieben, ergibt sich der Neigungswinkel α aus der gebogenen Form der Federelemente 12. Die nach Außen gebogene Form der jeweils ersten freien Enden 16 vergrößert den Aufnahmebereich. Bei einer idealen Bewegung des Gegensteckverbinders 20 entlang der Einführrichtung X auf der Längsachse A bilden die ersten freien Ende 16 einen Spalt S zum Gegensteckverbinder 20. Im Rahmen dieses Spalts S ist auch eine Schiefstellung des Gegensteckverbinders 20 gegenüber der Längsachse A zu Beginn des Einführvorgangs erlaubt. Die Form der Federelemente 12 kann dann den Gegensteckverbinder 20 beim weiteren Einführen entlang der Längsachse A ausrichten. Das Ausrichten des Gegensteckverbinders 20 entlang der Längsachse A kann im Wesentlichen durch einen mittleren Abschnitt 17 an den Federelementen 12 bewirkt werden. In der Grundstellung, und solange der Gegensteckverbinder 20 noch nicht die zweiten freien Enden 18 kontaktiert bzw. bewegt hat, sind die mittleren Abschnitte 17 der Federelemente 12 parallel zur Längsachse A ausgerichtet.

In einem fortgeschrittenen Stadium des Einführvorgangs (s. Fig. 4) kommt der Gegensteckverbinder 20 in Kontakt mit den zweiten freien Enden 18 der Federelemente 12. Die zweiten freien Enden 18 neigen sich radial nach innen zur Längsachse A, so dass sie in einen Bereich hineinragen, in dem der Gegensteckverbinder 20 platziert werden soll. Beim Bewegen, insbesondere Drücken, des Gegensteckverbinders 20 gegen die zweiten freien Enden 18 werden diese radial nach außen gedrückt. Aufgrund der Eigenschaften bzw. der Beweglichkeit der Torsionsstege 14, werde die Torsionsstege 14 verdreht und jedes Federelement 12 kippt mit seinem zweiten freien Ende 18 radial nach außen. Eine mechanische Verformung der Federelemente 12 findet nicht statt. Durch die Kippbewegung werden gleichzeitig die ersten freien Enden 16 der Federelemente 12 radial nach innen zur Längsachse A bewegt.

Die zweiten freien Enden 18 werden so weit radial nach außen bewegt, dass der Gegensteckverbinder 20 vollständig innerhalb des Fangkorbs 20 angeordnet werden kann. Eine darüber hinaus gehende radiale nach außen Bewegung der zweiten freien Enden 18 wird durch die ersten freien Enden 16, die durch die Kippbewegung in Kontakt mit dem Gegensteckverbinder 20 gebracht wurden, verhindert, denn die ersten freien Enden 16 können durch den Gegensteckverbinder 20 nicht weiter nach innen gekippt werden. Im Ergebnis drücken sowohl die ersten als auch die zweiten freien Enden 16, 18 auf den Gegensteckverbinder 20. Die Druckkraft der ersten freien Enden 16 wird durch die Kippbewegung erzeugt, und die Druckkraft der zweiten freien Enden 18 wird durch die Auslenkung aus der Grundstellung, und einer damit verbundenen Rückstellkraft der Torsionsstege 14, erzeugt.

Aufgrund der gebogenen Form der Federelemente 12 ergeben sich zwei räumlich getrennte Kontaktpunkte P1, P2 an jedem Federelement 12 mit dem Gegensteckverbinder 20. An den ersten freien Enden 16 bildet sich ein erster Kontaktpunkt P1 und an den zweiten freien Enden 18 ein zweiter Kontaktpunkt P2. Die Entfernung der Kontaktpunkte P1, P2 voneinander und ihre Größe kann durch die gebogene Form und die Länge der Federelemente 12 vorbestimmt werden. Darüber hinaus ist der Spalt S im fortgeschrittenen Stadium geschlossen, so dass das Eindringen von Fremdkörpern verhindert wird. Die Neigungsachse N verläuft im fortgeschrittenen Stadium im Wesentlichen parallel zur Längsachse A.

Bei einem Lösen der Verbindung kehren die Federelemente 12 aufgrund der Rückstellkraft der Torsionsstege 14 in ihre Grundstellung zurück. Über die Form, insbesondere die Breite, und das Material kann die Rückstellkraft der Torsionsstege 14 festgelegt werden.

Der Steckverbinder 1 und der passende Gegensteckverbinder 20 bilden ein Steckverbindersystem zur Übertragung von Hochfrequenzsignalen. Das Steckverbindersystem wird bevorzugt in Fahrzeugen zur Datenübertragung verwendet.

### BEZUGSZEICHENLISTE

- 1: Steckverbinder
- 2: Innenleiterkontakt
- 4: Außenleiterkontakt
- 6: Isolator
- 8: Aufnahme
- 9: Aufnahmeöffnung
- 10: Fangkorb
- 11: Grundkörper
- 12: Federelement
- 14: Torsionssteg
- 16: erstes freies Ende
- 17: mittlerer Abschnitt
- 18: zweites freies Ende
- 20: Gegensteckverbinder
- 22: Außenleiter
- 24: Innenleiter
- A: Längsachse
- K: Kippachse
- N: Neigungsachse
- P1: erster Kontaktpunkt
- P2: zweiter Kontaktpunkt
- S: Spalt
- X: Einführrichtung
- Y: zweite Richtung
- Z: dritte Richtung
- α: Neigungswinkel

## Patentansprüche

1. Steckverbinder (1) zur Übertragung von Hochfrequenzsignalen aufweisend:
a) einen Innenleiterkontakt (2), einen Außenleiterkontakt (4), und einen Isolator (6), der zwischen dem Innenleiterkontakt (2) und dem Außenleiterkontakt (4) angeordnet ist;
b) eine Aufnahme (8), die durch den Außenleiterkontakt (4) gebildet ist, und in der ein Gegensteckverbinder (20) zum Einrichten einer Verbindung zwischen Steckverbinder (1) und Gegensteckverbinder (20) anordbar ist;
c) einen Fangkorb (10), der in der Aufnahme (8) angeordnet ist und eine Kontaktierung zwischen dem Außenleiterkontakt (4) und dem verbundenen Gegensteckverbinder (20) herstellen kann; wobei
d) der Fangkorb (10) einen Grundkörper (11) und zumindest ein Federelement (12) umfasst,
**dadurch gekennzeichnet, dass**
e) das Federelement (12) ein erstes und ein zweites freies Ende (16, 18) umfasst;
f) das zumindest eine Federelement (12) über Torsionsstege (14) mit dem Grundkörper (11) verbunden ist, so dass das zumindest eine Federelement (12) beim Verbinden von Steckverbinder (1) und Gegensteckverbinder (20) kippen kann, und das erste und das zweite freie Ende (16, 18) auf den Gegensteckverbinder (20) drücken können.

2. Steckverbinder (1) nach Anspruch 1, bei dem der Fangkorb (10) zwei, bevorzugt quer zu einer Einführrichtung (X) des Gegensteckverbinders (20), gegenüberliegende Torsionsstege (14) an dem zumindest einen Federelement (12) umfasst und/oder die Torsionsstege (14) in der Einführrichtung (X) mittig an dem zumindest einen Federelement (12) angeordnet sind.

3. Steckverbinder (1) nach Anspruch 1 oder 2, bei dem das zumindest eine Federelement (12) entlang der Einführrichtung (X) eine gebogene, insbesondere eine S-Form, aufweist, so dass das zumindest eine Federelement (12) zumindest einen ersten und einen separaten zweiten Kontaktpunkt (P1, P2) mit dem verbundenen Gegensteckverbinder (20) bilden kann.

4. Steckverbinder (1) nach einem der Ansprüche 1 - 3, weiterhin aufweisend eine Aufnahmeöffnung (9) über die der Gegensteckverbinder (20) in die Aufnahme (8) eingeführt werden kann; wobei
das erste freie Ende (16) des zumindest einen Federelements (12) der Aufnahmeöffnung (9) zugewandt ist und sich, wenn kein Gegensteckverbinder (20) mit dem Steckverbinder (1) verbunden ist, quer zur Einführrichtung (X) radial nach außen neigt; und/oder
das zweite freie Ende (18) des zumindest einen Federelements (12) der Aufnahmeöffnung (9) abgewandt ist und sich, wenn kein Gegensteckverbinder (20) mit dem Steckverbinder (1) verbunden ist, quer zur Einführrichtung (X) radial nach innen neigt.

5. Steckverbinder (1) nach einem der Ansprüche 1 - 4, bei dem das Kippen des zumindest einen Federelements (12) eine Kippbewegung um eine Kippachse (K), die quer, insbesondere senkrecht, zur Einführrichtung (X) ausgerichtet ist, umfasst.

6. Steckverbinder (1) nach Anspruch 5, bei dem die Kippbewegung einen Kippwinkel (α) von weniger als 20°, bevorzugt weniger als 15°, und am bevorzugtesten weniger als 10° gegenüber einer Längsachse (A) in Einführrichtung (X) umfasst.

7. Steckverbinder (1) nach einem der Ansprüche 1 - 6, bei dem der Fangkorb (10) einstückig ausgebildet ist.

8. Steckverbinder (1) nach einem der Ansprüche 1 - 7, bei dem der Außenleiterkontakt (4) geschlossen ist, so dass das zumindest eine Federelement (12) an einer Innenseite des Außenleiterkontakts (4) gestützt wird.

9. Steckverbinder (1) nach einem der Ansprüche 1 - 8, bei dem das zumindest eine Federelement (12) beim Verbinden von Steckverbinder (1) und Gegensteckverbinder (20) formstabil bleibt.

10. Steckverbinder (1) nach Anspruch 1, bei dem das Merkmal c) dadurch ersetzt wird, dass der Außenleiterkontakt (4) als ein Fangkorb (10) ausgebildet ist.

11. Steckverbindersystem zur Übertragung von Hochfrequenzsignalen aufweisend einen Steckverbinder (1) nach einem der Ansprüche 1-10 und einen Gegensteckverbinder (20), der mit dem Steckverbinder (1) verbunden werden kann.

## Claims

1. Plug-in connector (1) for transmitting highfrequency signals, having:
a) an internal conductor contact (2), an external conductor contact (4) and an insulator (6), which is arranged between the internal conductor contact (2) and the external conductor contact (4);
b) a receptacle (8), which is formed by the external conductor contact (4) and in which a mating plug-in connector (20) for setting up a connection between the plug-in connector (1) and the mating plug-in connector (20) can be arranged;
c) a catching cage (10), which is arranged in the receptacle (8) and can establish a contact-connection between the external conductor contact (4) and the connected mating plug-in connector (20); wherein
d) the catching cage (10) comprises a main body (11) and at least one spring element (12),
**characterized in that**
e) the spring element (12) comprises a first and a second end (16, 18);
f) the at least one spring element (12) is connected to the main body (11) via torsion webs (14), so that the at least one spring element (12) can tilt when the plug-in connector (1) and the mating plug-in connector (20) are connected, and the first and the second free end (16, 18) can press onto the mating plug-in connector (20).

2. Plug-in connector (1) according to Claim 1, in which the catching cage (10) comprises two torsion webs (14), which are situated opposite each other, preferably transversely to an insertion direction (X) of the mating plug-in connector (20), on the at least one spring element (12) and/or the torsion webs (14) are arranged on the at least one spring element (12) centrally in the insertion direction (X).

3. Plug-in connector (1) according to Claim 1 or 2, in which the at least one spring element (12) has a bent shape, in particular an S-shape, along the insertion direction (X), so that the at least one spring element (12) can form at least one first and one separate second contact point (P1, P2) with the connected mating plug-in connector (20).

4. Plug-in connector (1) according to any of Claims 1-3, further having a receiving opening (9) via which the mating plug-in connector (20) can be inserted into the receptacle (8); wherein
the first free end (16) of the at least one spring element (12) faces the receiving opening (9) and, when no mating plug-in connector (20) is connected to the plug-in connector (1), is inclined radially outwards transversely to the insertion direction (X); and/or
the second free end (18) of the at least one spring element (12) faces away from the receiving opening (9) and, when no mating plug-in connector (20) is connected to the plug-in connector (1), is inclined radially inwards transversely to the insertion direction (X).

5. Plug-in connector (1) according to any of Claims 1-4, in which the tilting of the at least one spring element (12) comprises a tilting movement about a tilting axis (K), which is oriented transversely, in particular perpendicularly, to the insertion direction (X).

6. Plug-in connector (1) according to Claim 5, in which the tilting movement comprises a tilting angle (α) of less than 20°, preferably less than 15°, and most preferably less than 10°, in relation to a longitudinal axis (A) in the insertion direction (X).

7. Plug-in connector (1) according to any of Claims 1-6, in which the catching cage (10) is formed in one piece.

8. Plug-in connector (1) according to any of Claims 1-7, in which the external conductor contact (4) is closed, so that the at least one spring element (12) is supported on an inner side of the external conductor contact (4).

9. Plug-in connector (1) according to any of Claims 1-8, in which the at least one spring element (12) remains dimensionally stable when the plug-in connector (1) and the mating plug-in connector (20) are connected.

10. Plug-in connector (1) according to Claim 1, in which feature c) is replaced by way of the external conductor contact (4) being formed as a catching cage (10).

11. Plug-in connector system for transmitting highfrequency signals, having a plug-in connector (1) according to any of Claims 1-10 and a mating plug-in connector (20), which can be connected to the plug-in connector (1).

## Revendications

1. Connecteur enfichable (1) permettant de transmettre des signaux haute fréquence, présentant :
a) un contact de conducteur intérieur (2), un contact de conducteur extérieur (4) et un isolateur (6) qui est disposé entre le contact de conducteur intérieur (2) et le contact de conducteur extérieur (4) ;
b) un logement (8) qui est formé par le contact de conducteur extérieur (4), et dans lequel un connecteur enfichable homologue (20) peut être disposé pour établir une liaison entre le connecteur enfichable (1) et le connecteur enfichable homologue (20) ;
c) un panier d'arrêt (10) qui est disposé dans le logement (8) et peut établir une mise en contact entre le contact de conducteur extérieur (4) et le connecteur enfichable homologue (20) ; dans lequel
d) le panier d'arrêt (10) comprend un corps de base (11) et au moins un élément faisant ressort (12), **caractérisé en ce que**
e) l'élément faisant ressort (12) comprend une première et une deuxième extrémité libre (16, 18) ;
f) ledit au moins un élément faisant ressort (12) est relié au corps de base (11) par des barrettes de torsion (14) de sorte que ledit au moins un élément faisant ressort (12) peut basculer lorsque le connecteur enfichable (1) et le connecteur enfichable homologue (20) sont reliés, et la première et la deuxième extrémité libre (16, 18) peuvent appuyer sur le connecteur enfichable homologue (20).

2. Connecteur enfichable (1) selon la revendication 1, dans lequel le panier d'arrêt (10) comprend au niveau dudit au moins un élément faisant ressort (12) deux barrettes de torsion (14), de préférence opposées transversalement à un sens d'insertion (X) du connecteur enfichable homologue (20), et/ou les barrettes de torsion (14) sont disposées dans le sens d'insertion (X) au centre sur ledit au moins un élément faisant ressort (12).

3. Connecteur enfichable (1) selon la revendication 1 ou 2, dans lequel ledit au moins un élément faisant ressort (12) présente dans le sens d'insertion (X) une forme courbe, en particulier une forme de S, de sorte que ledit au moins un élément faisant ressort (12) peut former au moins un premier et un deuxième point de contact séparé (P1, P2) avec le connecteur enfichable homologue (20) relié.

4. Connecteur enfichable (1) selon l'une quelconque des revendications 1 à 3, présentant en outre une ouverture de logement (9) par laquelle le connecteur enfichable homologue (20) peut être inséré dans le logement (8) ; dans lequel
la première extrémité libre (16) dudit au moins un élément faisant ressort (12) est tournée vers l'ouverture de logement (9), et s'incline transversalement au sens d'insertion (X) radialement vers l'extérieur quand aucun connecteur enfichable homologue (20) n'est relié au connecteur enfichable (1) ; et/ou
la deuxième extrémité libre (18) dudit au moins un élément faisant ressort (12) est détournée de l'ouverture de logement (9), et s'incline transversalement au sens d'insertion (X) radialement vers l'intérieur quand aucun connecteur enfichable homologue (20) n'est relié au connecteur enfichable (1) .

5. Connecteur enfichable (1) selon l'une quelconque des revendications 1 à 4, dans lequel le basculement dudit au moins un élément faisant ressort (12) comprend un mouvement de basculement autour d'un axe de basculement (K) qui est orienté transversalement, en particulier perpendiculairement, au sens d'insertion (X) .

6. Connecteur enfichable (1) selon la revendication 5, dans lequel le mouvement de basculement comprend un angle de basculement (α) de moins de 20°, de préférence de moins de 15°, et de la plus grande préférence de moins de 10° par rapport à un axe longitudinal (A) dans le sens d'insertion (X).

7. Connecteur enfichable (1) selon l'une quelconque des revendications 1 à 6, dans lequel le panier d'arrêt (10) est réalisé d'un seul tenant.

8. Connecteur enfichable (1) selon l'une quelconque des revendications 1 à 7, dans lequel le contact de conducteur extérieur (4) est fermé de sorte que ledit au moins un élément faisant ressort (12) est supporté sur une face intérieure du contact de conducteur extérieur (4).

9. Connecteur enfichable (1) selon l'une quelconque des revendications 1 à 8, dans lequel ledit au moins un élément faisant ressort (12) reste indéformable lorsque le connecteur enfichable (1) et le connecteur enfichable homologue (2) sont reliés.

10. Connecteur enfichable (1) selon la revendication 1, dans lequel la particularité c) est remplacée par le fait que le contact de conducteur extérieur (4) est réalisé sous forme de panier d'arrêt (10).

11. Système de connecteur enfichable permettant de transmettre des signaux haute fréquence, présentant un connecteur enfichable (1) selon l'une quelconque des revendications 1 à 10 et un connecteur enfichable homologue (20) qui peut être relié au connecteur enfichable (1).
